# EUROPÄISCHE PATENTSCHRIFT

(11) **EP 0 431 666 B1**
(45) Veröffentlichungstag und Bekanntmachung des Hinweises auf die Patenterteilung: **18.08.1993**
(21) Anmeldenummer: 90203072.5
(22) Anmeldetag: 20.11.1990
(51) Int. Cl.: F42B 12/32, F42B 12/44

(54) **Brandsplitter, Verfahren zur Herstellung sowie dessen Verwendung**
Fragmentation incendiary body, method for its manufacture as well as its use
Corps fragmentable incendiaire, son procédé de fabrication et son utilisation

(30) Priorität: 06.12.1989 CH 4372/89
(43) Veröffentlichungstag der Anmeldung: 12.06.1991
(73) Patentinhaber: Schweizerische Eidgenossenschaft vertreten durch die Eidg. Munitionsfabrik Thun der Gruppe für Rüstungsdienste, CH-3602 Thun (CH)
(72) Erfinder: Jeanquartier, René, CH-3631 Höfen (CH); Frey, Yvonne, CH-3065 Bolligen (CH); Hess, Roland, CH-3603 Thun (CH)
(74) Vertreter: Frauenknecht, Alois J.

(56) Entgegenhaltungen:
- DE-A- 2 346 141
- FR-A- 2 278 055
- GB-A- 935 707

## Beschreibung

Die Erfindung betrifft einen Brandsplitter bestehend aus einem metallischen Tragkörper mit Rippen und einer mit dem Tragkörper versehenen Brandmasse sowie ein Verfahren zur Herstellung eines solchen Brandsplitters sowie von Splitter enthaltenden Wirkkörpern und deren Verwendung.

Ein Brandsplitter gemäss dem Oberbegriff des Patentanspruchs ist bekannt aus der FR -A1- 2 278 055.

Brandsplitter, insbesondere für Geschosse mit einem in der Brandmasse vorgesehenen Sauerstoffträger, sind ebenfalls bekannt (DE -A1- 34 01 538).

Diese haben jedoch den Nachteil einer unzuverlässigen Brandwirkung als Folge der aerodynamischen Aufwärmung der Brandsplitter während ihres aussenballistischen Fluges. Ebenfalls weisen die bekannten Brandsplitter bei gegebener Brenndauer eine relativ kurze Einsatzdistanz auf.

Die Aufgabe der Erfindung ist es, Brandsplitter zu schaffen mit guten ballistischen Eigenschaften, die ins Ziel einzudringen vermögen und reichlich mit pyrophorer Brandmasse behaftet sind, um die gewünschte Brandwirkung zu erzielen.

Die vorgenannte Aufgabe wird dadurch gelöst, dass die Brandmasse an der Oberfläche des Splitters, zumindest jedoch im Raum zwischen den Rippen, aufgebracht ist.

Die Herstellung dieser Brandsplitter erfolgt schrittweise dadurch, dass in einem ersten Verfahrensschritt der Splitter mit dem Härter eines Zweikomponenten-Epoxidharzes bei Raumtemperatur belegt wird, dass in einem zweiten Schritt eine vorgewärmte Mischung aus Harz und pyrophorem Metall auf den Splitter aufgebracht wird.

Von Vorteil ist die kugelförmige Gestalt der Splitter, die ein gutes ballistisches Verhalten und damit eine hohe Einsatzdistanz sichert.

Dass die Rippen nockenartig ausgebildet sind weist den weiteren Vorteil auf, dass die Brandmasse in den Nuten zwischen diesen Rippen gut haftet.

Gemäss Anspruch 1 kann die Anzahl Rippen und Nuten variieren, wobei mindestens drei zueinander gleich versetzte ein ausgewogenes Flugverhalten aufweisen.

Als der vorteilhafteste Brandmassen-Typ nach den Ansprüchen 3 und 4 haben sich Gemische aus pyrophoren Metallen in Epoxidharzen erwiesen. Einerseits haften die Epoxidharze gut an den meisten Werkstoffen und andererseits können Metalle über die reaktive funktionalen Gruppen der Epoxidharze relativ gut eingeschlossen werden. Zudem greifen Epoxidharze Metalle nicht an und widerstehen atmosphärischen Einflüssen.

Gemäss Anspruch 3 dienen als pyrophore Metalle Zirkonium, Hafnium, Uran, Titan oder Aluminium.

Beim Presserzeugungsverfahren nach Anspruch 6 sind zwei Minuten bei einem Druck von 1000 bis 2000 bar, vorzugsweise 1500 bar, die minimal erforderliche Kontaktzeit, damit die Brandmasse am Tragkörper gut haftet und das Polymer aushärtet.

Gemäss Anspruch 7 erfolgt eine sehr wirtschaftliche Herstellung der Tragkörper aus Stahldraht.

Bevorzugt wird der Erfindungsgegenstand zur Herstellung eines Wirkkörpers nach dem Verfahren Anspruch 8 eingesetzt.

Bewährt hat sich ein Verdichten der Mischung entsprechend Anspruch 9, unter hohem Druck, zur Erzielung kompakter Wirkkörper hoher Leistung.

Die Verwendung gemäss den Ansprüchen 10 und 11 lässt vielseitige Gestaltungen von Munitionskörpern und Brandwirkungsprojektilen realisieren.

Die Erfindung wird anhand der Ausführungsbeispiele näher erläutert.

Es zeigt:
- Fig. 1: einen vergrösserten dargestellten Tragkörper für die Brandmasse,
- Fig. 2: einen einsatzbereiten Brandsplitter,
- Fig. 3: eine Granate mit in einem Mantel eingelegten Brandsplittern,
- Fig. 4: einen rohrförmigen Sprengkörper bzw. ein Sprengrohr mit Brandsplittern und
- Fig. 5: einen annähernd kugelförmigen Munitionskörper mit Splittermantel.

Der kugelförmige Tragkörper 1 für die Brandmasse, Fig. 1, weist zwei Stirnflächen 4 auf und ist auf seiner Hüllfläche 3 mit Rippen 5 und Nuten 2, die miteinander abwechseln, versehen. Dieser Tragkörper wird aus einem runden Stahldraht angefertigt. Es werden Zylinder von 4,0 mm Durchmesser und 4,0 mm Länge zugeschnitten und in an sich bekannter Weise zu diesem Träger von Rippen und Nuten kaltgepresst.

Fig. 2 zeigt den Brandsplitter, d.h. den Tragkörper mit Brandmasse 6 versehen. Die Brandmasse 6 füllt hauptsächlich die Nuten 2 des Tragkörper aus. - Sie kann aber auch die ganze Oberfläche des Tragkörpers 1 belegen.

Eine solche bevorzugte Brandmasse ist die Zweikomponenten Quasi-Legierung "QAZ" (Handelsmarke der Quantic Industries, Inc., San Carlos, CA / USA).

### Herstellung einzelner Brandsplitter

Die Tragkörper 1 werden entfettet und leicht geäzt mit verdünnter Salpetersäure, um das Haften der Brandmasse 6 in den Nuten 2 und an der Hüllfläche 3 zu erleichtern. Die Brandmasse 6 wird in zwei Stufen an die Tragkörper bzw. Splitter gebracht:

Die Splitter werden bei Raumtemperatur mit der zähflüssigen Härterkomponente der QAZ Legierung vermischt. Somit haftet die Härtermasse in den Nuten und an der Hüllfläche des Tragkörpers. Die zweite Komponente der QAZ-Legierung, die aus Harz und pyrophoren Metall bestehende Teilmasse, wird auf die durch den Hersteller empfohlene Temperatur von 120°C vorgewärmt. Danach werden beide Teilmassen und die Tragkörper 1 zusammengemischt, homogenisiert mittels Vibration bei 70 Hz und in ein kugelförmiges, an sich bekanntes Presswerkzeug beschickt.

Während des Mischens der beiden Teilmassen bleibt der Härter vor allem am Tragkörper haften. Während des Verdichtungsvorgangs bei 1500 bar dringt das Harz-Pulver-Gemisch in die Nuten der Splitter ein und verdrängt dabei den haftenden Härter, der in der Folge gleichmässig in die Harzmasse diffundiert und die Polymerisationsreaktion auslöst. Die Brandmasse härtet hauptsächlich in den Nuten des Tragkörpers aus und erhöht somit die Haftkraft und die Integrität des Brandsplitters. Anfangs wird die Polymerisationsreaktion des Harzes verzögert durch die kalte Temperatur der Tragkörper (Raumtemperatur). Im Verlaufe des Pressvorgangs wird die Polymerisation beschleunigt im zuvor erwärmten Harz-Pulver-Gemisch. Nach ca. 5 Minuten kann die Entformung erfolgen und der ausgehärtete Splitterkörper der weiteren Verarbeitung und/oder der Verwendung zugeführt werden.

### Herstellung von Wirkteilen von Munitionskörpern

Bevorzugt ist die Herstellung von Wirkteilen von Munitionskörpern, welche eine Vielzahl von Brandsplittern 1 aufweisen. Dabei wird analog zur Herstellung einzelner Brandsplitter verfahren. Der Wirkkörper wird dabei in einer dem Munitionskörper angepassten Form verdichtet und lässt sich anschliessend leicht handhaben und einbauen.

### Ausführung von Munitionskörpern mit Brandwirkung

Die in den Figuren 3 bis 5 dargestellten Beispiele zeigen die universellen Gestaltungsmöglichkeiten. Gleiche Funktionsteile sind hier mit gleichen Ziffern bezeichnet:

Eine Geschoss-Spitze mit Zünder 11 ist in Fig. 3 ersichtlich. Ein Stahlring 12 dient als Verbindungsstück zu einem äusseren aus einer Aluminiumlegierung gefertigten Mantel 14 des Geschosses. Er weist an seinem äussersten Durchmesser Gleitringe 17 auf, welche der Dichtung und Führung im Rohr dienen. Ein innerer Mantel 15 ist das Wirkteil und weist eine Vielzahl von Splittern 1' auf, welche in einer Matrix aus Epoxidharz eingegossen sind. Im Zentrum des Geschosses befindet sich in üblicher Art der Sprengkörper 16; am Ende des Geschosses das Leitwerk 13.

Die Ausgestaltung Fig. 4 zeigt die Verwendung der Brandsplitter in steuerbaren, nichtballistischen Raketen. Hier sind mehrere innere Mäntel 15, 15' sowie entsprechende Sprengkörper 16, 16' zusammengefasst und über Dichtungsringe 17 rohrförmig miteinander verbunden.

In ebensolcher Weise lassen sich kugelförmige Munitionskörper, mit radialem Splitterausstoss herstellen, Fig. 5. Die Mäntel 15, 15' sind hier halbkugelschalenartig ausgebildet; die übrige Bauweise entspricht den Fig. 3 und 4.

In sämtlichen Beispielen sind die Brandsplitter 1' in eine Matrix aus QAZ-Epoxidharz eingelagert.

Bewährt haben sich bei sämtlichen Munitionskörpern Mäntel 14, 14' aus an sich bekannten Leichtmetall-Legierungen, da diese den Ausstoss der Splitter nur minimal behindern. - Denkbar sind auch Mäntel aus schlag- und temperaturfestem Kunststoff, die noch leichter zersplittern und damit die ballistische Endleistung des Brandsplitters 1' erhöhen.

Anstelle der handelsüblichen QAZ-Legierung können auch die an sich bekannten pyrophoren Metalle mit einem Zweikomponenten, organischen Polymer verwendet werden. - Ebenfalls kann die Matrix aus einem pyrophoren Metall bestehen und/oder aus einem wenig brisanten Sprengstoff, beispielsweise einem aluminiumhaltigen Sprengstoff.

## Patentansprüche

1. Brandsplitter bestehend aus einem metallischen Tragkörper (1) mit einer wenigstens annäherend kugelförmigen Hüllfläche, wobei der Tragkörper (1) mit einer Brandmasse (6) versehen ist, dadurch gekennzeichnet, dass der Tragkörper (1) nockenartige Rippen (5) aufweist, und dass zumindest die zwischen den Rippen (5) befindlichen, zueinander in gleichen Winkeln vorgesehenen Räume (2) mit Brandmasse (6) ausgefüllt sind.

2. Brandsplitter nach Anspruch 1, dadurch gekennzeichnet, dass die Brandmasse (6) aus wenigstens je einem pyrophoren Metall und einem organischen Polymer besteht.

3. Brandsplitter nach Anspruch 2, dadurch gekennzeichnet, dass das pyrophore Metall Zirkonium, Hafnium, Uran, Titan oder Aluminium ist.

4. Brandsplitter nach Anspruch 2, dadurch gekennzeichnet, dass der organische Polymer ein Epoxidharz ist.

5. Verfahren zur Herstellung eines Brandsplitters nach Anspruch 1, dadurch gekennzeichnet, dass in einem ersten Verfahrensschritt der Splitter mit dem Härter eines Zwei-Komponenten-Epoxidharzes bei'Raumtemperatur belegt wird, dass in einem zweiten Schritt eine vorgewärmte Mischung aus Harz und pyrophorem Metall auf den Splitter aufgebracht wird.

6. Verfahren zur Herstellung eines Brandsplitters nach Anspruch 5, dadurch gekennzeichnet, dass die Mischung aus pyrophorem Metall und Harz während wenigstens zwei Minuten unter Druck auf den Splitter aufgebracht wird.

7. Verfahren zur Herstellung eines Tragkörpers eines Brandsplitters nach Anspruch 1, dadurch gekennzeichnet, dass dessen metallischer Tragkörper von einem Runddraht aus Stahl abgetrennt und formgepresst wird.

8. Verfahren zur Herstellung eines Brandsplitter nach einem der Ansprüche 1 bis 4 enthaltenden Wirkkörpers, dadurch gekennzeichnet, dass in einem ersten Verfahrensschritt die Splitter mit dem Härter eines Zwei-Komponenten-Epoxidharzes bei Raumtemperatur belegt werden und in einem zweiten Verfahrensschritt eine vorgewärmte Mischung aus Harz und pyrophorem Metall auf die Splitter aufgebracht und diese in einer Form ausgehärtet werden.

9. Verfahren zur Herstellung eines Brandsplitter enthaltenden Wirkkörpers gemäss Anspruch 8, dadurch gekennzeichnet, dass die Mischung aus pyrophorem Metall und Harz auf den Splitter aufgebracht und während wenigstens zwei Minuten unter Druck zu einem Wirkteil eines Munitionskörpers verdichtet und ausgehärtet wird.

10. Verwendung des Brandsplitters nach mindestens einem der vorangehenden Ansprüche in einer Matrix eines Munitionskörpers.

11. Verwendung des Brandsplitters nach Anspruch 10 in einer Matrix aus pyrophorem Metall und/oder aus wenig brisantem Sprengstoff.

## Claims

1. An incendiary fragmentation body comprising a metal supporting body (1) with an at least approximately spherical outer surface, the supporting body (1) being provided with an incendiary substance (6), **characterised in that** the supporting body (1) has cam-like ribs (5), and at least those spaces (2) located between the ribs (5) and provided at equal angles to each other are filled with the incendiary substance (6).

2. An incendiary fragmentation body according to claim 1, **characterised in that** the incendiary substance (6) consists of at least one pyrophoric metal and one organic polymer respectively.

3. An incendiary fragmentation body according to claim 2, **characterised in that** the pyrophoric metal is zirconium, hafnium, uranium, titanium or aluminium.

4. An incendiary fragmentation body according to claim 2, **characterised in that** the organic polymer is an epoxy resin.

5. A process for the manufacture of an incendiary fragmentation body according to claim 1, **characterised in that** in a first stage of the process, the fragmentation body is coated with the accelerator of a two-component epoxy resin at room temperature, and in a second stage a pre-heated mixture of resin and pyrophoric metal is applied to the fragmentation body.

6. A process for the manufacture of an incendiary fragmentation body according to claim 5, **characterised in that** the mixture of pyrophoric metal and resin is applied under pressure to the fragmentation body for at least two minutes.

7. A process for the manufacture of a supporting body of an incendiary fragmentation body according to claim 1, **characterised in that** the metal supporting body thereof is cut from a round wire made of steel and is compression-moulded.

8. A process for the manufacture of an active body containing incendiary fragmentation bodies according to one of claims 1 to 4, **characterised in that** in a first stage of the process the fragmentation bodies are coated with the accelerator of a two-component epoxy resin at room temperature, and in a second stage of the process a pre-heated mixture of resin and pyrophoric metal is applied to the fragmentation bodies and these are precipitation-hardened in a mould.

9. A process for the manufacture of an active body containing incendiary fragmentation bodies according to claim 8, **characterised in that** the mixture of pyrophoric metal and resin is applied to the fragmentation body and is compressed and precipitation-hardened for at least two minutes under pressure to form an active component of an article of ammunition.

10. Use of the incendiary fragmentation body according to at least one of the preceding claims in a matrix of an article of ammunition.

11. Use of the incendiary fragmentation body according to claim 10 in a matrix consisting of pyrophoric metal and/or low explosive.

## Revendications

1. Corps incendiaire fragmentable, comprenant un corps de support métallique (1) avec une surface enveloppante au moins sensiblement sphérique, le corps de support (1) étant garni d'une masse incendiaire (6), **caractérisé en ce** que le corps de support (1) présente des nervures (5) à profil de came, et qu'au moins les espaces (2) prévus entre les nervures (5) sous des angles identiques sont remplis de la matière incendiaire (6).

2. Corps incendiaire fragmentable selon la revendication 1, caractérisé en ce que la masse incendiaire (6) est constituée à chaque fois d'au moins un métal pyrophorique et d'un polymère organique.

3. Corps incendiaire fragmentable selon la revendication 2, caractérisé en ce que le métal pyrophorique est du zirconium, du hafnium, de l'uranium, du titane ou de l'aluminium.

4. Corps incendiaire fragmentable selon la revendication 2, caractérisé en ce que le polymère organique est une résine époxyde.

5. Procédé de fabrication d'un corps incendiaire fragmentable selon la revendication 1, **caractérisé en ce** que dans une première étape, le corps fragmentable est enduit à la température ambiante avec le durcisseur d'une résine époxyde à deux composants, et que dans une seconde étape, un mélange réchauffé de résine et de métal pyrophorique est appliqué sur le corps fragmentable.

6. Procédé de fabrication d'un corps incendiaire fragmentable selon la revendication 5, caractérisé en ce que le mélange de métal pyrophorique et de résine est appliqué sous pression sur le corps fragmentable pendant au moins deux minutes.

7. Procédé de fabrication d'un corps de support d'un corps incendiaire fragmentable selon la revendication 1, caractérisé en ce que son corps de support métallique est séparé d'un fil d'acier de section circulaire et formé par compression.

8. Procédé de fabrication d'un corps actif contenant des corps incendiaires fragmentables selon l'une des revendications 1 à 4, caractérisé en ce que dans une première étape, les corps fragmentables sont enduits à la température ambiante avec le durcisseur d'une résine époxyde à deux composants, et que dans une seconde étape, un mélange réchauffé de résine et de métal pyrophorique est appliqué sur les corps fragmentables lesquels sont ensuite durcis dans un moule.

9. Procédé de fabrication d'un corps actif contenant des corps incendiaires fragmentables selon la revendication 8, caractérisé en ce que le mélange de métal pyrophorique et de résine est appliqué sur le corps fragmentable et comprimé et durci pendant au moins deux minutes sous pression de manière à former un élément actif d'un corps de munition.

10. Utilisation du corps incendiaire fragmentable selon au moins l'une des revendications précédentes dans une matrice d'un corps de munition.

11. Utilisation du corps incendiaire fragmentable selon la revendication 10 dans une matrice de métal pyrophorique et/ou d'explosif peu brisant.
